# EUROPÄISCHE PATENTANMELDUNG

(11) **EP 3 575 252 A1**
(43) Veröffentlichungstag der Anmeldung: **04.12.2019**
(21) Anmeldenummer: 19174598.3
(22) Anmeldetag: 15.05.2019
(51) Int. Cl.: B65H 27/00, A46B 7/04, A46B 13/00, B65H 35/02

(54) **BÜRSTENWALZE**

(30) Priorität: 30.05.2018 DE 102018208607
(71) Anmelder: BHS Corrugated Maschinen- und Anlagenbau GmbH, 92729 Weiherhammer (DE)
(72) Erfinder: Hirmer, Michael, 92533 Wernberg-Köblitz (DE); Stolz, Lukas, 92637 Weiden (DE)
(74) Vertreter: Rau, Schneck & Hübner Patentanwälte Rechtsanwälte PartGmbB

(57) **Zusammenfassung**

Eine Bürstenwalze zum Abstützen einer Materialbahn (1), insbesondere einer Wellpappebahn, umfasst einen Walzenkern (12) und bogenförmige Schalen (27), die jeweils auf dem Walzenkern (12) angeordnet sind und außenseitig angeordnete Borsten (32) umfassen. Die Bürstenwalze weist ferner Festlegeanordnungen (44) zum Festlegen der bogenförmigen Schalen (27) an dem Walzenkern (12) auf. Jede der Festlegeanordnungen (44) weist einen Festlegekörper (45) auf, der an dem Walzenkern (12) örtlich festgelegt ist, mindestens eine der bogenförmigen Schalen (27) an dem Walzenkern (12) örtlich festlegt, ein mit dem Walzenkern (12) in Verbindung stehendes Fußteil (48) mit einem Boden (50) und ein mit dem Fußteil (48) in Verbindung stehendes Kopfteil (49) mit einer dem Walzenkern (12) zugewandten Unterseite (51) aufweist, die mindestens eine untere Keilfläche (52) zum Angreifen an mindestens einer der bogenförmigen Schalen (27) ausbildet.

## Beschreibung

Die vorliegende Patentanmeldung nimmt die Priorität der deutschen Patentanmeldung DE 10 2018 208 607.9 in Anspruch, deren Inhalt durch Bezugnahme hierin aufgenommen wird.

Die Erfindung betrifft eine Bürstenwalze zum Abstützen einer Materialbahn, insbesondere einer Wellpappebahn. Ferner richtet sich die Erfindung auf eine bogenförmige Schale, insbesondere für eine derartige Bürstenwalze. Die Erfindung ist außerdem auf einen Festlegekörper, insbesondere für eine solche Bürstenwalze, gerichtet. Die Erfindung betrifft ferner eine Schneidvorrichtung mit mindestens einer derartigen Bürstenwalze zum Schneiden einer Materialbahn, insbesondere einer Wellpappebahn. Ferner richtet sich die Erfindung auf eine Wellpappeanlage mit mindestens einer derartigen Schneidvorrichtung.

Bürstenwalzen für Schneidvorrichtungen von Wellpappeanlagen sind beispielsweise aus der DE 10 2005 024 425 A1 der Anmelderin bekannt. Diese haben sich in der Praxis bewährt.

Die DE 20 2007 000 269 U1 offenbart eine Hohlwalze, die beispielsweise als Transport- und Übertragungswalze in Papier verarbeitenden Maschinen Anwendung findet. Die Hohlwalze hat einen Walzenmantel, der mehrere Hohlprofilsegmente aufweist. Die Hohlprofilsegmente sind mittels einer Spanneinrichtung verspannt. Die Spanneinrichtung umfasst Spannringe mit außenseitigen L-förmigen Spannklauen, die in montiertem Zustand mit Spannhaken der Hohlprofilsegmente in Verbindung treten. Die Spannklauen der Spannringe sind in einander entgegengesetzt gerichteter Konfiguration angeordnet. Diese Hohlwalze ist nicht sonderlich benutzerfreundlich. Ferner sind deren Rundlaufeigenschaften oftmals nicht zufriedenstellend. Aus der DE 352 688 ist eine Ackerwalze bekannt, die einen Walzenkern und auf diesem angeordnete Segmentstücke umfasst. Jedes Segmentstück hat innenseitig einen Schwalbenschwanzzapfen, der in eine komplementäre Schwalbenschwanznut eines an dem Walzenkern außenseitig angeordneten Bands eingreift.

Die US 3 942 210 offenbart eine Rotations-Bürstenkonstruktion zum Einsatz bei der Fahrzeugwäsche. Die Bürstenkonstruktion umfasst eine Nabenanordnung, die an einer Tragwelle angeordnet ist. Eine Vielzahl von Bürstenschalen ist an der Nabenanordnung mittels Schrauben festgelegt, die Öffnungen in den Schalen radial durchsetzen und in Bohrungen der Nabenanordnung eingreifen.

Aus der EP 2 923 602 A1 ist ein Bürstenkern bekannt, der Bürstenhalter trägt und in einer Schneebürstenmaschine einsetzbar ist. Jeder Bürstenhalter umfasst innenseitig zwei Schwalbenschwanzzapfen, die in montiertem Zustand in komplementäre Nuten des Bürstenkerns eingreifen.

Der Erfindung liegt die Aufgabe zugrunde, eine verbesserte Bürstenwalze zu liefern. Die Bürstenwalze soll insbesondere äußerst benutzerfreundlich, insbesondere montage- bzw. demontagefreundlich, sein und besonders gute Rundlaufeigenschaften haben. Eine entsprechende bogenförmige Schale und ein entsprechender Festlegekörper sollen außerdem bereitgestellt werden. Ferner sollen eine entsprechende Schneidvorrichtung und Wellpappeanlage geschaffen werden.

Diese Aufgabe wird erfindungsgemäß durch die in den Hauptansprüchen 1, 15, 16, 17 und 18 angegebenen Merkmale gelöst. Der Kern der Erfindung liegt in der mindestens einen unteren Keilfläche des Festlegekörpers. Die mindestens eine untere Keilfläche ist vorzugsweise eben. In zusammengesetztem Zustand der Bürstenwalze übt die untere Keilfläche auf die mindestens eine dem Festlegekörper zugeordnete bogenförmige Schale vorzugsweise eine Normalkraft aus, die an einer Mittelachse der Bürstenwalze vorbeigeht bzw. nicht durch diese geht. Sie drängt, insbesondere drückt und/oder zieht, dann günstigerweise quasi die mindestens eine bogenförmige Schale in Richtung auf den Walzenkern und gleichzeitig entlang der unteren Keilfläche bzw. im Wesentlichen in Umfangsrichtung um den Walzenkern bzw. der Bürstenwalze. Es ist zweckmäßig, wenn die mindestens eine bogenförmige Schale durch den festgelegten Festlegekörper axial, radial und/oder in Umfangsrichtung bezogen auf die Mittelachse der Bürstenwalze gegenüber dem Walzenkern festgelegt ist.

Vorzugsweise stützt die mindestens eine Bürstenwalze die Materialbahn beim Schneiden ab. Sie ist vorzugsweise zylindrisch.

Der Walzenkern ist günstigerweise zylindrisch. Er ist bevorzugt drehbar bzw. drehantreibbar gelagert.

Es ist zweckmäßig, wenn die Schalen jeweils teilkreisbogenförmig sind. Vorzugsweise erstrecken sich in Umfangsrichtung um den Walzenkern zwischen zwei und vier bogenförmige Schalen und umgeben den Walzenkern in dessen Umfangsrichtung vollständig. Es ist von Vorteil, wenn mehrere bogenförmige Schalen axial bezogen auf die Mittelachse der Bürstenwalze bzw. über deren Länge nebeneinander angeordnet sind. Günstigerweise bilden die auf dem Walzenkern angeordneten bogenförmigen Schalen einen geschlossenen Mantel, insbesondere Bürstenmantel, der bevorzugt den Walzenkern vollständig umfangsseitig umgibt.

Die bogenförmigen Schalen sind bevorzugt konstruktiv identisch. Jede bogenförmige Schale ist günstigerweise bezüglich einer Querebene und/oder einer Längsebene symmetrisch ausgeführt, die sich längs der bogenförmigen Schale bzw. der Bürstenwalze erstreckt.

Es ist zweckmäßig, wenn mindestens ein Festlegekörper zwischen zwei in Umfangsrichtung der Bürstenwalze benachbart zueinander angeordneten bogenförmigen Schalen angeordnet ist. Jeder Festlegekörper ist vorzugsweise einstückig und bevorzugt ambossartig. Das Kopfteil und Fußteil eines Festlegekörpers stehen in direkter oder indirekter Verbindung miteinander. Jedes Fußteil steht mit dem Walzenkern in direkter oder indirekter Verbindung. Es ist zweckmäßig, wenn die Festlegkörper aus einem Kunststoffmaterial gebildet oder metallisch sind. Jeder Festlegekörper ist vorzugsweise bezüglich mindestens einer Mittelebene symmetrisch.

Die Schneidvorrichtung ist vorzugsweise Bestandteil einer Längsschneide-/Rillanordnung.

Die Wellpappeanlage weist günstigerweise mindestens eine Wellpappe-Herstellungsvorrichtung zum Herstellen von mindestens einer einseitig kaschierten Wellpappebahn auf. Sie umfasst bevorzugt außerdem eine Vorrichtung zum Erzeugen einer beidseitig kaschierten Wellpappebahn aus der mindestens einen einseitig kaschierten Wellpappebahn und einer Kaschierbahn.

Weitere vorteilhafte Ausgestaltungen der Erfindung sind in den Unteransprüchen angegeben.

Die untere Querebene des Festlegekörpers gemäß dem Unteranspruch 2 verläuft vorzugsweise senkrecht zu der mindestens einen Mittelebene des jeweiligen Festlegekörpers.

Die mindestens eine untere Keilfläche gemäß dem Unteranspruch 3 ist beispielsweise im Stande, die mindestens eine mit dieser wechselwirkende bogenförmige Schale von dem zugehörigen Festlegekörper in Umfangsrichtung der Bürstenwalze weg zu drücken. Sie hält die mindestens eine bogenförmige Schale außerdem sicher und fest an dem Walzenkern.

Es ist zweckmäßig, wenn gemäß dem Unteranspruch 4 die mindestens eine untere Keilfläche umlaufend ist. Das Kopfteil steht an allen Seiten vorzugsweise gegenüber dem Fußteil vor.

Jede Festlegeschraube gemäß dem Unteranspruch 5 hat vorzugsweise einen Gewindeschaft mit einem Außengewinde und einen mit dem Gewindeschaft in drehfester Verbindung stehenden Kopf mit einem, insbesondere inneren, Drehmoment-Aufbringmittel. Günstigerweise sind in dem Walzenkern Festlegeschrauben- bzw. Gewindeschaft-Aufnahmen mit zu den Außengewinden der Festlegeschrauben komplementären Innengewinden ausgebildet. Es ist zweckmäßig, wenn jeder Festlegekörper eine innere Schulter, wie eine Ringschulter, aufweist, an welcher die zugeordnete Festlegeschraube in montiertem Zustand anliegt. Jeder Festlegekörper ist an dem Walzenkern vorzugsweise lösbar festlegbar.

Die Bürstenwalze gemäß dem Unteranspruch 6 ist besonders montage- bzw. demontagefreundlich. Günstigerweise teilen sich zwei in Umfangsrichtung der Bürstenwalze benachbart zueinander angeordnete bogenförmige Schalen mindestens einen Festlegekörper. Jeder Festlegekörper ist bevorzugt, insbesondere im Längsschnitt, im Wesentlichen T-förmig. Vorzugsweise springen die zwei unteren Keilflächen von zwei einander gegenüberliegenden Seitenflächen des zugehörigen Fußteils vor. Die zwei unteren Keilflächen springen günstigerweise von dem zugehörigen Fußteil in einander gegensinnigen Richtungen vor.

Die zwei unteren Keilflächen verlaufen gemäß dem Unteranspruch 7 schräg zueinander bzw. V-förmig. Sie drücken vorzugsweise die zwei in Umfangsrichtung der Bürstenwalze benachbart zueinander angeordneten bogenförmigen Schalen voneinander weg. Sie schließen vorzugsweise einen unteren Spitzenwinkel ein, der zwischen 125° und 175° liegt.

Die mindestens eine obere Keilfläche gemäß dem Unteranspruch 8 ist vorzugsweise eben. Sie ist vorzugsweise gegenüberliegend zu der mindestens einen unteren Keilfläche des jeweiligen Festlegekörpers angeordnet.

Gemäß dem Unteranspruch 9 schließt die mindestens eine obere Keilfläche gegenüber einer oberen Querebene des Festlegekörpers einen oberen Keilwinkel ein, der zwischen 5° und 45° liegt. Es ist zweckmäßig, wenn im Betrag der obere Keilwinkel im Wesentlichen dem unteren Keilwinkel des jeweiligen Festlegekörpers entspricht. Die obere Querebene verläuft bevorzugt senkrecht zu der mindestens einen Mittelebene des jeweiligen Festlegekörpers und parallel zu der unteren Querebene dieses Festlegekörpers.

Es ist von Vorteil, wenn gemäß dem Unteranspruch 10 die mindestens eine obere Keilfläche von seitlich außen von dem Boden des zugehörigen Fußteils weg verläuft. Günstigerweise verjüngt sich die Dicke des Kopfteils nach seitlich außen durch die mindestens eine untere Keilfläche und/oder die mindestens eine obere Keilfläche.

Die Bürstenwalze gemäß dem Unteranspruch 11 ist wieder besonders montage- bzw. demontagefreundlich.

Die mindestens eine nach außen gewandte Keilfläche an jeder bogenförmigen Schale gemäß dem Unteranspruch 12 ist vorzugsweise eben und erlaubt neben dem sicheren, insbesondere spielfreien, Halten der jeweiligen bogenförmigen Schale an dem Walzenkern mittels des zugehörigen Festlegekörpers auch ein Zwängen der bogenförmigen Schale in Umfangsrichtung der Bürstenwalze. Günstigerweise ist die mindestens eine nach außen gewandte Keilfläche an der bogenförmigen Schale in jedem Umfangs-Endbereich der bogenförmigen Schale angeordnet. Es ist zweckmäßig, wenn in montiertem Zustand der bogenförmigen Schalen die mindestens eine untere Keilfläche des Kopfteils eines Festlegekörpers flächig an der zugehörigen mindestens einen nach außen gewandten Keilfläche der bogenförmigen Schale anliegt. Es ist von Vorteil, wenn ein äußerer Keilwinkel der mindestens einen nach außen gewandten Keilfläche einer bogenförmigen Schale dem unteren Keilwinkel der mindestens einen unteren Keilfläche eines Festlegekörpers entspricht bzw. im Wesentlichen entspricht.

Gemäß dem Unteranspruch 13 sind die mindestens eine nach innen gewandte Keilfläche und nach außen gewandte Keilfläche an einer bogenförmigen Schale für einen Festlegekörper vorzugsweise einander gegenüberliegend und paarweise angeordnet. Sie begrenzen günstigerweise eine in Umfangsrichtung der Bürstenwalze offene Kopfteilaufnahme zum Aufnehmen eines Kopfteils des Festlegekörpers. Die mindestens eine nach innen gewandte Keilfläche ist bevorzugt eben ausgeführt. Sie erlaubt vorzugsweise neben dem Halten der jeweiligen bogenförmigen Schale an dem Walzenkern bzw. einem Verspannen gegenüber diesem mittels des zugehörigen Festlegekörpers auch ein Zwängen der bogenförmigen Schale in Umfangsrichtung der Bürstenwalze. Vorzugsweise liegt die mindestens eine obere Keilfläche eines Festlegekörpers flächig an der mindestens einen nach innen gewandten Keilfläche der bogenförmigen Schale an. Es ist von Vorteil, wenn ein innerer Keilwinkel der mindestens einen nach innen gewandten Keilfläche einer bogenförmigen Schale dem oberen Keilwinkel der mindestens einen oberen Keilfläche eines Festlegekörpers entspricht bzw. im Wesentlichen entspricht.

Die vorteilhaften Weiterbildungen der Unteransprüche 12 und 13 betreffen auch eine bevorzugte Weiterbildung der bogenförmigen Schale gemäß dem Anspruch 15. Die Unteransprüche 2 bis 11 und 14 betreffen auch bevorzugte Weiterbildungen des Festlegekörpers gemäß dem Anspruch 16.

Nachfolgend wird unter Bezugnahme auf die beigefügte Zeichnung eine bevorzugte Ausführungsform der Erfindung beispielhaft beschrieben. Dabei zeigen:
- Fig. 1: eine vereinfachte Seitenansicht einer Längsschneide-/Rillanordnung mit einer erfindungsgemäßen Schneidvorrichtung,
- Fig. 2: einen Längsschnitt durch eine Schneidvorrichtung der in Fig. 1 gezeigten Längsschneide-/Rillanordnung gemäß der Schnittlinie II-II in Fig. 1,
- Fig. 3: einen Querschnitt durch die in Fig. 1, 2 dargestellte erfindungsgemäße Bürstenwalze gemäß der Schnittlinie III-III in Fig. 2,
- Fig. 4: eine Detailansicht aus Fig. 3, die eine Festlegeanordnung der Bürstenwalze vergrößert veranschaulicht,
- Fig.5: eine Teil-Explosionsansicht der in Fig. 1, 2, 3 dargestellten Bürstenwalze,
- Fig. 6: eine innenseitige Ansicht einer erfindungsgemäßen bogenförmigen Schale der in Fig. 1, 2, 3, 5 veranschaulichten Bürstenwalze,
- Fig. 7: eine perspektivische Ansicht einer bogenförmigen Schale der in Fig. 1, 2, 3, 5 veranschaulichten Bürstenwalze,
- Fig. 8: das in Fig. 7 gekennzeichnete Detail der bogenförmigen Schale,
- Fig. 9: einen Querschnitt durch eine bogenförmige Schale der in Fig. 1, 2, 3, 5 veranschaulichten Bürstenwalze,
- Fig. 10: das in Fig. 9 gekennzeichnete Detail der bogenförmigen Schale,
- Fig. 11: eine perspektivische Ansicht eines Festlegekörpers von dessen Boden aus der in Fig. 1, 2, 3, 5 dargestellten Bürstenwalze,
- Fig. 12: eine perspektivische Ansicht des in Fig. 11 dargestellten Festlegekörpers von dessen Kopfteil aus,
- Fig. 13: eine Seitenansicht des in Fig. 11, 12 gezeigten Festlegekörpers, und
- Fig. 14: einen Längsschnitt durch den in Fig. 11, 12, 13 dargestellten Festlegekörper.

Eine Wellpappeanlage umfasst eine allgemein bekannte Vorrichtung zur Herstellung einer einseitig kaschierten Wellpappebahn, die beispielsweise aus der EP 0 687 552 A2 bzw. der DE 43 05 158 A1 bekannt ist, auf die bezüglich Einzelheiten verwiesen wird. Auf die einseitig kaschierte Wellpappebahn wird im Allgemeinen zur Bildung einer beidseitig bzw. zweiseitig kaschierten Wellpappenbahn eine Kaschierbahn oder mindestens eine weitere einseitig kaschierte Wellpappebahn aus einer entsprechenden weiteren Vorrichtung und eine Kaschierbahn aufkaschiert. Die beidseitig kaschierte Wellpappebahn hat mindestens eine glatte Deckbahn, mindestens eine Wellbahn und eine glatte Kaschierbahn.

Die mindestens eine Vorrichtung zur Herstellung einer einseitig kaschierten Wellpappebahn und eine Vorrichtung zum Erzeugen einer beidseitig kaschierten Wellpappebahn 1 aus der mindestens einen einseitig kaschierten Wellpappebahn und der Kaschierbahn, die insbesondere als Heiz-Zugpartie ausgeführt ist, sind stromaufwärts einer Transportrichtung 2 der beidseitig kaschierten Wellpappebahn 1 bzw. einer Längsschneide-/Rillanordnung 3 angeordnet.

Die Längsschneide-/Rillanordnung 3 weist in der Transportrichtung 2 hintereinander angeordnet eine erste Rillvorrichtung 4, eine zweite Rillvorrichtung 5 und eine erste Schneidvorrichtung 6 sowie eine zweite Schneidvorrichtung 7 auf.

Die Rillvorrichtungen 4, 5 sind im Wesentlichen identisch ausgebildet. Sie umfassen jeweils obere Rillwerkzeuge 8 und untere Rillwerkzeuge 9. Die beidseitig kaschierte Wellpappebahn 1 ist zwischen den oberen Rillwerkzeugen 8 und den unteren Rillwerkzeugen 9 hindurchgeführt. Die oberen Rillwerkzeuge 8 und unteren Rillwerkzeuge 9 von jeder Rillvorrichtung 4 bzw. 5 wirken zum Rillen der beidseitig kaschierten Wellpappebahn 1 zusammen.

Die Schneidvorrichtungen 6, 7 sind im Wesentlichen identisch ausgebildet. Jede Schneidvorrichtung 6 bzw. 7 weist eine oberhalb der beidseitig kaschierten Wellpappebahn 1 angeordnete, um eine Bürstenwalzen-Drehachse 10 bzw. Mittelachse drehbar gelagerte Bürstenwalze 11 auf. Die Bürstenwalzen 11 sind identisch ausgeführt.

Jede Bürstenwalze 11 hat einen Walzenkern 12, der wiederum einen hohlzylindrischen Walzenkernmantel 13 und endseitig angeordnete Flansche 14 umfasst. Jeder Flansch 14 trägt einen nach außen vorspringenden Lagerzapfen 15, der im Querschnitt kreisförmig bzw. kreisringförmig ist.

Jede Bürstenwalze 11 ist beidseitig in einem Gestell 16 über die Lagerzapfen 15 und Lager 17 gelagert. Die Lager 17 sind von dem Gestell 16 gehalten und sind auf den Lagerzapfen 15 angeordnet.

Jede Bürstenwalze 11 ist über einen am Gestell 16 befestigten Antriebsmotor 18 drehantreibbar. Jeder Antriebsmotor 18 ist über eine Steuerleitung 19 mit einer Steuereinheit 20 verbunden.

Unterhalb der Bürstenwalzen 11 und unterhalb der beidseitig kaschierten Wellpappebahn 1 sind in dem Gestell 16 Messerwellen 21 drehbar gelagert. Auf jeder Messerwelle 21 sind Lager 22 angeordnet, die von dem Gestell 16 gehalten sind. Messerwellen-Drehachsen 23 verlaufen parallel zu den Bürstenwalzen-Drehachsen 10. Bezogen auf die Transportrichtung 2 ist jede Messerwellen-Drehachse 23 leicht stromabwärts gegenüber der zugeordneten benachbarten Bürstenwalzen-Drehachse 10 angeordnet.

Auf jeder Messerwelle 21 ist eine Vielzahl scheibenförmiger Kreismesser 24 drehfest angeordnet, sodass diese im Stande sind, sich zusammen mit der Messerwelle 21 um die Messerwellen-Drehachse 23 zu drehen. Die Kreismesser 24 sind längs der jeweiligen Messerwelle 21 verschiebbar. Jede Messerwelle 21 ist über einen am Gestell 16 befestigten Antriebsmotor 25 drehantreibbar. Jeder Antriebsmotor 25 ist über eine Steuerleitung 26 mit der Steuereinheit 20 verbunden.

Jeweils eine Bürstenwalze 11 und Messerwelle 21 samt Kreismesser 24 sind unter Bildung einer Schneidvorrichtung benachbart zueinander angeordnet. Die Bürstenwalzen 11 und die diesen zugeordneten Kreismesser 24 wirken beim Schneiden der beidseitig kaschierten Wellpappebahn 1 zusammen.

Auf jedem Walzenkern 12 ist ein aus einzelnen Halbschalen 27 gebildeter Bürstenmantel 28 angeordnet. Die Halbschalen 27 sind in Umfangsrichtung der Bürstenwalze 11 paarweise angeordnet. Jeweils zwei in Umfangsrichtung der Bürstenwalze 11 benachbart, paarweise angeordnete Halbschalen 27 erstrecken sich vollständig um den Walzenkern 12 in dessen Umfangsrichtung.

Jede Halbschale 27 weist einen Grundkörper 29 mit einer dem Walzenkern 12 zugewandten Innenseite 30 und einer dem Walzenkern 12 abgewandten Außenseite 31 auf. Jeder Grundkörper 29 ist günstigerweise aus einem Kunststoffmaterial gebildet.

Jede Halbschale 27 umfasst außerdem eine Vielzahl von Borsten 32, die von der Außenseite 31 des jeweiligen Grundkörpers 29 ausgehen und nach radial außen von dort verlaufen. Die Borsten 32 sind beispielsweise zu einer Vielzahl von Borstenbündeln zusammengefasst. Sie sind vorzugsweise in parallel zu der jeweiligen Bürstenwalze-Drehachse 10 verlaufenden Reihen angeordnet, wobei die Reihen beispielsweise wiederum versetzt zueinander angeordnet sind.

Die Borsten 32 sind flexibel und sind über die gesamte Außenseite 31 des jeweiligen Grundkörpers 29 angeordnet. Sie sind im Stande, die beidseitig kaschierte Wellpappebahn 1 beim Schneiden abzustützen. Die Kreismesser 24 dringen beim Schneiden der beidseitig kaschierten Wellpappebahn 1 in die zugeordnete Bürstenwalze 11, insbesondere zwischen deren Borsten 32, ein.

In dem Walzenkern 12 sind mehrere Paare einander gegenüberliegender Arretierstift-Aufnahmen 33 angeordnet, die zylindrisch sind. Jede Arretierstift-Aufnahme 33 ist durch eine Wandung des Walzenkerns 12 begrenzt, die mit einem Innengewinde versehen ist.

In jeder Arretierstift-Aufnahme 33 ist in zusammengesetztem Zustand der Bürstenwalze 11 ein Arretierstift 34 aufgenommen. Jeder Arretierstift 34 hat ein Außengewinde, das in das Innengewinde der zugehörigen Arretierstift-Aufnahme 33 eingedreht ist. Jeder Arretierstift 34 steht in montiertem Zustand gegenüber der zugehörigen Arretierstift-Aufnahme 33 nach radial außen vor und greift in eine entsprechende zylindrische Arretierstift-Aussparung 36 in der benachbarten Halbschale 27 von innen ein. Jede Arretierstift-Aussparung 36 ist zentral in der jeweiligen Halbschale 27 angeordnet. Jeder Arretierstift 34 sorgt für eine Fixierung der benachbarten Halbschale 27 in Umfangsrichtung der Bürstenwalze 11 bzw. in deren axialen Richtung gegenüber dem Walzenkern 12. Er ist im Stande, ein Drehmoment von dem Walzenkern 12 auf die benachbarte Halbschale 27 zu übertragen.

Jede Halbschale 27 weist bei jedem Umfangs-Endbereich 37 eine Festlegekörper-Teilaufnahme 38 auf, die in Umfangsrichtung der Bürstenwalze 11 zu dem Umfangs-Endbereich 37 einer in Umfangsrichtung der Bürstenwalze 11 benachbart angeordneten Halbschale 27 hin und nach radial innen offen ist.

Jede Festlegekörper-Teilaufnahme 38 ist nach radial außen durch eine jeweilige ebene Außenwand 39 des Grundkörpers 29 räumlich begrenzt. Die Außenwand 39 erstreckt sich in Umfangsrichtung der Bürstenwalze 11 von dem benachbarten Umfangs-Endbereich 37 weg schräg nach radial innen unter Bildung einer nach innen gewandten Keilfläche.

Jede Festlegekörper-Teilaufnahme 38 ist seitlich nach radial innen durch zwei Keilvorsprünge 40 des Grundkörpers 29 begrenzt, die in axialer Richtung der Halbschale 27 beabstandet zueinander angeordnet sind. Jeder Keilvorsprung 40 bildet eine nach außen gewandte Keilfläche 41 aus, die der nach innen gewandten Keilfläche zugewandt und eben ausgeführt ist. Jede nach außen gewandte Keilfläche 41 erstreckt sich schräg zu der gegenüberliegenden nach innen gewandten Keilfläche und verläuft von dem Umfangs-Endbereich 37 aus schräg nach radial außen. Jede nach innen gewandte Keilfläche und die zugehörige benachbarte nach außen gewandte Keilfläche 41 laufen von dem benachbarten Umfangs-Endbereich 37 aus in Umfangsrichtung der Bürstenwalze 11 zusammen.

Zwischen jeder nach außen gewandten Keilfläche 41 und der gegenüberliegenden Außenwand 39 ist eine Seitenwand 42 an jedem Grundkörper 29 ausgebildet. Die Seitenwände 42 begrenzen zusammen mit den Keilvorsprüngen 40 die jeweilige Festlegekörper-Teilaufnahme 38 in axialer Richtung der Halbschale 27.

Zwischen den beiden Keilvorsprüngen 40 einer Festlegekörper-Teilaufnahme 38 erstreckt sich eine jeweilige Begrenzungswand 43 des Grundkörpers 29, die sich senkrecht zu der Umfangsrichtung der Bürstenwalze 11 erstreckt.

In zusammengesetztem Zustand des Bürstenmantels 28 sind in Umfangsrichtung der Bürstenwalze 11 benachbart zueinander angeordnete Festlegekörper-Teilaufnahmen 38 benachbart zueinander angeordnet und zueinander offen. Sie bilden Festlegekörper-Gesamtaufnahmen. Über die Festlegekörper-Gesamtaufnahmen und entsprechende Festlegeanordnungen 44 sind in Umfangsrichtung der Bürstenwalze 11 benachbarte Halbschalen 27 fest miteinander verbunden und außen an dem Walzenkern 12 festgelegt.

Jede Festlegeanordnung 44 umfasst einen Festlegekörper 45 und eine Festlegeschraube 46, die den jeweiligen Festlegekörper 45 an dem Walzenkern 12 örtlich festlegt.

Jeder Festlegekörper 45 ist bezüglich einer ersten Mittelebene 47a und einer zweiten Mittelebene 47b symmetrisch, die sich senkrecht zu der ersten Mittelebene 47a erstreckt. Er hat ein blockartiges bzw. quaderförmiges Fußteil 48 und ein mit dem Fußteil 48 in fester Verbindung stehendes Kopfteil 49.

Jedes Fußteil 48 ist länglich ausgeführt. Es weist einen ebenen freien Boden 50 auf. Jedes Kopfteil 49 überragt unter Bildung einer Unterseite 51 das zugehörige Fußteil 48 gegenüber allen Seitenflächen des Fußteils 48. Die Unterseite 51 ist in Richtung des zugehörigen Bodens 50 gewandt.

Jede Unterseite 51 bildet zwei ebene untere Keilflächen 52 aus, die jeweils schräg zueinander und gegenüber dem zugehörigen Boden 50 verlaufen. Jede untere Keilfläche 52 verläuft von seitlich außen in Richtung auf den benachbarten Boden 50. Die unteren Keilflächen 52 haben bei ihrem Berührbereich, der in die erste Mittelebene 47a fällt, einen minimalen Abstand zu dem Boden 50.

Jedes Kopfteil 49 hat außerdem eine dachartige Oberseite 53, die dem zugehörigen Boden 50 abgewandt bzw. gegenüberliegend zu der Unterseite 51 angeordnet ist. Jede Oberseite 53 bildet zwei obere Keilflächen 54 aus, die schräg zueinander und zu dem zugehörigen Boden 50 verlaufen. Jede obere Keilfläche 54 ist eben ausgeführt. Die oberen Keilflächen 54 von einem Kopfteil 49 laufen von seitlich außen von dem zugehörigen Boden 50 weg. Bei einem Berührbereich, der in die erste Mittelebene 47a fällt, hat die Oberseite 53 einen maximalen Abstand zu dem zugehörigen Boden 50. In der ersten Mittelebene 47a hat jedes Kopfteil 49 eine maximale Dicke, die sich nach seitlich außen gleichmäßig reduziert.

Jede obere Keilfläche 54 schließt mit einer oberen Querebene 55 einen oberen Keilwinkel KO ein, der zwischen 5° und 45° liegt. Die oberen Keilflächen 54 eines Festlegekörpers 45 schließen einen oberen Spitzenwinkel WO ein, der zwischen 145° und 175° liegt. Jede untere Keilfläche 52 schließt mit einer unteren Querebene 56 einen unteren Keilwinkel KU ein, der zwischen 5° und 45° liegt. Die unteren Keilflächen 52 eines Festlegekörpers 45 schließen einen unteren Spitzenwinkel WU ein, der zwischen 145° und 175° liegt.

In jedem Festlegekörper 45 ist eine zylindrische Durchgangsöffnung 57 ausgebildet, die den Festlegekörper 45 längs vollständig durchsetzt. Die Durchgangsöffnung 57 mündet in den Boden 50 und die Oberseite 53 aus. In jedem Festlegekörper 45 bildet die Durchgangsöffnung 57 durch eine Durchmesserveränderung eine innere Ringschulter 58 aus, die sich parallel zu dem Boden 50 erstreckt und dem zugehörigen Boden 50 abgewandt ist.

Jede Festlegeschraube 46 hat einen Gewindeschaft 59 und einen mit dem Gewindeschaft 59 fest verbundenen Kopf 60, der radial gegenüber dem Gewindeschaft 59 nach außen vorsteht.

In zusammengesetztem Zustand der Bürstenwalze 11 befindet sich jeweils ein Kopf 60 in dem zugehörigen Festlegekörper 45 und liegt mit seiner Unterseite oben auf der Ringschulter 58 auf. Der Gewindeschaft 49 erstreckt sich von der Ringschulter 58 aus über den Boden 50 hinweg und greift von außen in den Walzenkern 12 ein. Der Walzenkern 12 hat zur Aufnahme von jedem Gewindeschaft 59 jeweils eine Gewindeschaft-Aufnahme 61, die durch eine Wandung des Walzenkerns 12 räumlich begrenzt ist und mit dem Gewindeschaft 59 in Schraubverbindung steht. In diese Wandung ist jeweils ein zu einem Außengewinde des Gewindeschafts 59 komplementäres Innengewinde ausgebildet.

Jede Gewindeschaft-Aufnahme 61 geht von einer Vertiefung 62 in dem Walzenkern 12 aus, die nach radial außen offen und nach innen durch einen ebenen Boden 63 des Walzenkerns 12 räumlich begrenzt ist.

In zusammengesetztem Zustand der Bürstenwalze 11 liegt der Boden 50 von jedem Festlegekörper 45 plan an dem Boden 63 der zugeordneten Vertiefung 62 an und ist gegen diesen durch die zugehörige Festlegeschraube 46 gedrückt. Einander gegenüberliegende Seitenwände von jedem Fußteil 48 erstrecken sich benachbart zu zwei einander zugewandten, längs der Bürstenwalzen-Drehachse 10 beabstandeten Seitenflanken der zugehörigen Vertiefung 62, was für einen Verdrehschutz sorgt.

Jeder Festlegekörper 45 greift in zwei in Umfangsrichtung der Bürstenwalze 11 benachbart zueinander angeordnete Halbschalen 27 über deren Umfangs-Endbereiche 37 ein. Er greift in die jeweilige Festlegekörper-Gesamtaufnahme ein. Er greift in die entsprechenden Festlegekörper-Teilaufnahmen 38 dieser Halbschalen 27 ein.

Die Begrenzungswände 43 von zwei in Umfangsrichtung der Bürstenwalze 11 benachbart zueinander angeordneten Halbschalen 27 sind einander zugewandt und sind benachbart zu einem zwischengeordneten Festlegekörper 45, insbesondere zu dessen Fußteil 48, angeordnet. Vorzugsweise liegen sie gegenüberliegend an dem Fußteil 48 an. Einander gegenüberliegende Seitenflächen der Keilvorsprünge 40 einer Festlegekörper-Teilaufnahme 38 sind benachbart zu einem zwischengeordneten Festlegekörper 45, insbesondere zu dessen Fußteil 48, angeordnet. Vorzugsweise liegen sie gegenüberliegend an dem Fußteil 48 an. Die Seitenflächen erstrecken sich senkrecht zu der Begrenzungswand 43 der Festlegekörper-Teilaufnahme 38.

Jede untere Keilfläche 52 greift an der zugeordneten nach außen gewandten Keilflächen 41 einer Halbschale 27 haltend an und liegt dort flächig an. Jede obere Keilfläche 54 greift an der zugeordneten nach innen gewandten Keilfläche 39 einer Halbschale 27 spannend an und liegt dort flächig an.

Durch das Wechselwirken der Kreismesser 24 mit den Borsten 32 verschleißen die Borsten 32. Nach einer gewissen Zeit ist deshalb eine Erneuerung der Borsten 32 erforderlich. Hierfür kann der Walzenkern 12 in den zugehörigen Lagern 17 verbleiben. Die zu wechselnde/n Halbschale/n 27 wird/werden von dem Walzenkern 12 entfernt. Eine neue Halbschale/n 27 wird/werden umgekehrt montiert.

Für die Montage der Halbschalen 27 werden die Festlegekörper 45 mittels der zugehörigen Festlegeschrauben 46 an dem Walzenkern 12 außen festgelegt. Jeder Gewindeschaft 59 ist in die jeweilige Gewindeschaft-Aufnahme 61 eingedreht. In jedem Kopf 60 der Festlegeschrauben 46 ist dafür ein Innensechskant ausgebildet.

Anschließend werden die Arretierstifte 34 über die Arretierstift-Aufnahmen 33 in den Walzenkern 12 eingedreht. Alternativ erfolgt zuerst ein Eindrehen der Arretierstifte 34 und erst danach ein Befestigen der Festlegekörper 45.

Anschließend werden die Halbschalen 27 auf die Arretierstifte 34 aufgeschoben. Die Arretierstifte 34 greifen dabei in die jeweilige Arretierstift-Aussparung 36 ein, wodurch eine Vorzentrierung erfolgt. Dabei werden die Festlegekörper-Teilaufnahmen 38 auch auf die Festlegekörper 45 aufgeschoben.

Eine Demontage erfolgt analog in umgekehrter Weise.

## Patentansprüche

1. Bürstenwalze zum Abstützen einer Materialbahn (1), insbesondere einer Wellpappebahn, umfassend
a) einen Walzenkern (12),
b) bogenförmige Schalen (27), die jeweils
ba) auf dem Walzenkern (12) angeordnet sind, und
bb) außenseitig angeordnete Borsten (32) umfassen, und
c) Festlegeanordnungen (44) zum Festlegen der bogenförmigen Schalen (27) an dem Walzenkern (12), wobei jede der Festlegeanordnungen (44) aufweist
ca) einen Festlegekörper (45), der
i) an dem Walzenkern (12) örtlich festgelegt ist,
ii) mindestens eine der bogenförmigen Schalen (27) an dem Walzenkern (12) örtlich festlegt,
iii) ein mit dem Walzenkern (12) in Verbindung stehendes Fußteil (48) mit einem Boden (50) aufweist, und
iv) ein mit dem Fußteil (48) in Verbindung stehendes Kopfteil (49) mit einer dem Walzenkern (12) zugewandten Unterseite (51) aufweist, die mindestens eine untere Keilfläche (52) zum Angreifen an mindestens einer der bogenförmigen Schalen (27) ausbildet.

2. Bürstenwalze nach Anspruch 1, **dadurch gekennzeichnet, dass** die mindestens eine untere Keilfläche (52) gegenüber einer unteren Querebene (56) des Festlegekörpers (45) einen unteren Keilwinkel (KU) einschließt, der zwischen 5° und 45° liegt.

3. Bürstenwalze nach Anspruch 1 oder 2, **dadurch gekennzeichnet, dass** die mindestens eine untere Keilfläche (52) von seitlich außen in Richtung auf den Boden (50) des zugehörigen Fußteils (48) verläuft.

4. Bürstenwalze nach einem der vorherigen Ansprüche, **dadurch gekennzeichnet, dass** das Kopfteil (49) unter Bildung der mindestens einen unteren Keilfläche (52) seitlich gegenüber dem zugehörigen Fußteil (48) vorspringt.

5. Bürstenwalze nach einem der vorherigen Ansprüche, **dadurch gekennzeichnet, dass** jede der Festlegeanordnungen (44) eine Festlegeschraube (46) umfasst, die den Festlegekörper (45) der zugehörigen Festlegeanordnung (44) durchsetzt und an dem Walzenkern (12) örtlich festlegt.

6. Bürstenwalze nach einem der vorherigen Ansprüche, **dadurch gekennzeichnet, dass** die Unterseite (51) des jeweiligen Kopfteils (49) zwei untere Keilflächen (52) ausbildet, die an zwei in Umfangsrichtung der Bürstenwalze (11) benachbart zueinander angeordneten bogenförmigen Schalen (27) angreifen.

7. Bürstenwalze nach Anspruch 6, **dadurch gekennzeichnet, dass** die zwei unteren Keilflächen (52) von seitlich außen in Richtung auf den Boden (50) des zugehörigen Fußteils (48) verlaufen.

8. Bürstenwalze nach einem der vorherigen Ansprüche, **dadurch gekennzeichnet, dass** jeder der Festlegekörper (45) eine dem Walzenkern (12) abgewandte Oberseite (53) aufweist, die mindestens eine an mindestens einer der bogenförmigen Schalen (27) angreifende obere Keilfläche (54) ausbildet.

9. Bürstenwalze nach Anspruch 8, **dadurch gekennzeichnet, dass** die mindestens eine obere Keilfläche (54) gegenüber einer oberen Querebene (55) des Festlegekörpers (45) einen oberen Keilwinkel (KO) einschließt, der zwischen 5° und 45° liegt.

10. Bürstenwalze nach Anspruch 8 oder 9, **dadurch gekennzeichnet, dass** die mindestens eine obere Keilfläche (54) von seitlich außen von dem Boden (50) des zugehörigen Fußteils (48) weg verläuft.

11. Bürstenwalze nach einem der Ansprüche 8 bis 10, **dadurch gekennzeichnet, dass** die Oberseite (53) des jeweiligen Kopfteils (49) zwei obere Keilflächen (54) ausbildet, die an zwei in Umfangsrichtung der Bürstenwalze (11) benachbart zueinander angeordneten bogenförmigen Schalen (27) angreifen.

12. Bürstenwalze nach einem der vorherigen Ansprüche, **dadurch gekennzeichnet, dass** an jeder der bogenförmigen Schalen (27) mindestens eine nach außen gewandte Keilfläche (41) ausgebildet ist, gegenüber welcher sich die mindestens eine untere Keilfläche (52) von mindestens einem Festlegekörper (45) abstützt.

13. Bürstenwalze nach einem der vorherigen Ansprüche, **dadurch gekennzeichnet, dass** an jeder der bogenförmigen Schalen (27) mindestens eine nach innen gewandte Keilfläche (39) ausgebildet ist, gegenüber welcher sich mindestens eine obere Keilfläche (54) von mindestens einem Festlegekörper (45) abstützt.

14. Bürstenwalze nach einem der vorherigen Ansprüche, **dadurch gekennzeichnet, dass** das Kopfteil (49) unter Bildung der Unterseite (51) das zugehörige Fußteil (48) gegenüber allen Seitenflächen des Fußteils (48) überragt.

15. Bogenförmige Schale, insbesondere für eine Bürstenwalze (11) nach einem der vorherigen Ansprüche, umfassend mindestens eine nach außen gewandte Keilfläche (41) zum Wechselwirken mit mindestens einer unteren Keilfläche (52) von mindestens einem Festlegekörper (45).

16. Festlegekörper, insbesondere für eine Bürstenwalze (11) nach einem der Ansprüche 1 bis 14, zur örtlichen Festlegung an einem Walzenkern (12) einer Bürstenwalze (11) und zur örtlichen Festlegung von mindestens einer bogenförmigen Schale (27) an dem Walzenkern (12), umfassend
a) ein Fußteil (48) mit einem Boden (50), und
b) ein mit dem Fußteil (48) in Verbindung stehendes Kopfteil (49) mit einer Unterseite (51), die mindestens eine untere Keilfläche (52) zum Angreifen an mindestens einer bogenförmigen Schale (27) ausbildet.

17. Schneidvorrichtung,
a) mit mindestens einem Messer (24), und
b) mit mindestens einer Bürstenwalze (11) nach einem der Ansprüche 1 bis 14 zum Abstützen einer Materialbahn (1), insbesondere Wellpappebahn, beim Schneiden derselben mittels dem mindestens einen Messer (24).

18. Wellpappeanlage mit mindestens einer Bürstenwalze (11) nach einem der Ansprüche 1 bis 14.
